# FASCICULE DE BREVET EUROPEEN

(11) **EP 0 156 718 B1**
(45) Date de publication et mention de la délivrance du brevet: **09.09.1987**
(21) Numéro de dépôt: 85400458.7
(22) Date de dépôt: 08.03.1985
(51) Int. Cl.: B65B 33/00

(54) **Procédé et machine d'enrobage notamment de fruits et légumes dans une pellicule de matière plastique**
Verfahren und Maschine zum Beschichten von Obst und Gemüse in einer Plastikfolie
Wrapping method and machine, especially for fruits and vegetables in a foil of plastic material

(30) Priorité: 12.03.1984 FR 8403765
(43) Date de publication de la demande: 02.10.1985
(73) Titulaire: XEDA INTERNATIONAL, F-78150 Le Chesnay (FR)
(72) Inventeur: d'Urso, Carmelo, F-78150 Le Chesnay (FR)
(74) Mandataire: Polus, Camille

## Description

La présente invention concerne un procédé d'enrobage de produits notammment de fruits et légumes à l'aide d'une pellicule de matière plastique et une machine pour sa mise en oeuvre,

On connaît déjà des procédés d'enrobage de fruits et légumes dans une pellicule de matière plastique et notamment de polyéthylène.

Ces procédés font toujours appel à des pellicules de matière plastique préformées qui servent ensuite à revêtir les produits que l'on désire conditionner. L'enrobage des produits par de tels procédés s'opère donc en deux temps, ce qui nécessite des investissements coûteux ainsi qu'un temps de conditionnement global relativement long.

GB-A- 930 482 décrit par ailleurs un procédé d'emballage de produits, dans lequel on forme une pellicule de matière plastique liquide sur des moyens de support, on amène par un déplacement relatif un produit et la pellicule en contact l'un de l'autre, ladite pellicule se déformant sous l'action du produit de façon à s'appliquer progressivement sur celui-ci. Le préambule des revendications 1 et 10 est basé sur l'état de la technique connu de ce document.

L'invention vise à simplifier le conditionnement de produits notamment de fruits et légumes en effectuant leur enrobage en une seule opération.

Elle vise ainsi à éviter les ruptures de charges inévitables lorsque l'on effectue séparément la fabrication des emballages plastiques et l'enrobage des produits à l'aide desdits emballages.

Elle vise aussi à diminuer le prix de revient du conditionnement des produits ainsi qu'à améliorer les conditions sanitaires inhérentes à la manipulation de produits tels que les fruits et légumes par exemple, à augmenter leur durée de conservation tout en maintenant leur fraicheur quasiment intacte.

L'invention a donc pour objet un procédé d'enrobage de produits dans une pellicule en matière plastique, du type dans lequel on forme une pellicule de matière plastique liquide sur des moyens de support, on amène par un déplacement relatif un produit et la pellicule en contact l'un avec l'autre, ladite pellicule se déformant sous l'action du produit de façon à s'appliquer progressivement et à former un enrobage sur ce produit, caractérisé en ce qu'on forme la pellicule en matière plastique par plongée des moyens de support dans un bain de matière plastique liquide puis par retrait desdits moyens de support hors du bain.

L'invention a également pour objet une machine d'enrobage de produits, notamment de fruits ou légumes, destinée à la mise en oeuvre du procédé, comprenant au moins un support, des moyens pour former une pellicule liquide de matière plastique d'enrobage sur ledit support et des moyens de mise en contact des produits avec la pellicule de matière plastique liquide, caractérisée en ce que les moyens pour former la pellicule de matière plastique comprennent un bac contenant un bain de matière plastique fondue et des moyens pour tremper ledit support dans ledit bain et pour retirer dudit bain ledit support sur lequel est formée ladite pellicule.

L'invention est exposée ci-après plus en détail à l'aide des dessins qui en illustrent un mode de réalisation, donné uniquement à titre d'exemple et sur lesquels :
les figures 1 à 5 illustrent des vues schématiques des différentes phases de l'enrobage d'un fruit par le procédé de l'invention ;
la figure 6 est une vue en élévation d'une machine pour la mise en oeuvre du procédé de l'invention ;
la figure 7 est une vue en perspective d'une partie de la machine de la Fig. 6.

Ainsi qu'on peut le voir à la Fig. 1, un fruit 1 à enrober roule sur un plan incliné 2 vers une pellicule 3 de matière plastique liquide formée par tension superficielle sur un support 4 en forme d'anneau.

Lorsque le fruit 1 entre en contact avec la pellicule 3 (Fig. 2), il commence à la déformer et celle-ci commence à adhérer à sa surface.

Après avoir parcouru encore une faible distance, le fruit 1 entre en contact avec un volet escamotable 6 destiné à accompagner la suite de son déplacement pendant le processus d'enrobage.

Le volet 6 est avantageusement recouvert d'une matière anti-adhésive telle que du Téflon (marque déposée), de sorte que la pellicule de plastique 3 ne colle pas sur le volet 6. Celui-ci est actionné en rotation dans le sens de la flèche F (Fig. 4) de sorte que le fruit déforme encore davantage la pellicule 3. Le volet oscillant 6 finit par s'effacer complètement devant le fruit 1 qui peut ainsi continuer sa course, tandis que la pellicule de matière plastique 3 se referme sur celui-ci par tension superficielle et épouse parfaitement sa forme.

Le fruit 1 est alors complètement enrobé par la pellicule 3 (Fig. 5).

Une machine destinée à mettre en oeuvre le procédé décrit ci-dessus est représentée sur les Fig. 6 et 7. Elle comprend un transporteur à ruban non représenté qui envoie les fruits et légumes sur une surface inclinée divisée en trois canaux 8 ayant en coupe transversale la forme d'un V.

A la sortie de ces canaux et au-dessous de ces derniers est placé un bac 9 en matériau réfractaire contenant un bain 11 de matière plastique fondue, par exemple un copolymère d'éthylène et d'acide acrylique dont la température de ramollissement est de l'ordre de 100 °C et dont la température d'emploi est de 150 à 200 °C.

Le bac est muni d'un détecteur de niveau électromagnétique 12 qui commande un système de remplissage pour maintenir constant le niveau du liquide 11 dans le bac 9. Il comporte aussi dans son fond une résistance électrique 13 pour le chauffage du bain 11. Un thermostat (non représenté) agit sur le courant électrique pour maintenir constante la température du bain 11. Un cadre mobile 14 monté oscillant autour d'un axe fixe 16 comporte deux bras latéraux 14a, 14b dont les extrémités opposées à l'axe 16 sont réunies par une traverse 14c. La traverse 14c porte une série d'anneaux 4 destinés à être plongés dans le bac 9. Le cadre 14 comporte un bras d'actionnement 14d solidaire de son extrémité montée sur l'axe d'oscillation 16.

Ledit bras 14d est sollicité par un ressort de rappel 17 fixé à un support 18 qui est lui-même fixé au châssis de la machine. Le bras latéral 14a porte à proximité de la traverse 14c du cadre un secteur denté 19 fixé audit bras 14a.

Ce secteur denté 19 est en prise avec une roue libre 21 portée par un arbre 22 sur lequel sont fixées autant de plaquettes ou de surfaces d'arrêt 23 qu'il y a de canaux 8. Ces surfaces d'arrêt 23 sont sollicitées chacune par un ressort de rappel 24 vers une position à peu près perpendiculaire au cadre mobile 14.

L'arbre 22 est supporté par des paliers 26 fixés à un bâti (non représenté). Un volet 6 recouvert de Téflon est monté oscillant autour d'un axe fixe 7. Il est relié à une bielle 27 par l'intermédiaire d'une manivelle 28. A son extrémité opposée à la manivelle 28, la bielle 27 est reliée à une deuxième manivelle 29 solidaire en rotation d'une came 31 tournant autour d'un axe fixe 32 entraîné par exemple par un moteur électrique (non représenté). La came 31 est en contact avec le bras 14d sollicité par le ressort de rappel 17.

A la machine d'enrobage qui vient d'être décrite, peut être associée en aval une machine destinée à déposer sur les produits enrobés, une couche d'émulsion cireuse formant une pellicule ayant une perméabilité aux gaz inférieure à celle du plastique employé pour former la pellicule d'enrobage.

Le fonctionnement de la machine décrite ci-dessus est le suivant.

Le cadre mobile 14 étant initialement en position haute, des fruits 1 sont acheminés dans les divers canaux 8 du plan incliné 2. Dans le premier canal 8 par exemple, le premier fruit 1 est arrêté par la surface d'arrêt 23. La came 31 pousse alors sur le bras 14d à l'encontre du ressort de rappel 17 forçant le cadre mobile 14 à tourner dans le sens des aiguilles d'une montre autour de l'axe 16, de sorte que les anneaux 4 sont amenés à plonger dans le bain 11 contenant la matière plastique fondue. La came 31 poursuit sa course et le bras latéral 14d sous l'action du ressort 17 fait remonter les anneaux 4 en position presque verticale. Lors du retrait des anneaux 4 hors du bain 11, une pellicule de matière plastique liquide se forme par tension superficielle à l'intérieur de chaque anneau 4. Lors de la remontée du cadre mobile 14, le secteur denté 19 engrène avec la roue libre 21 qui tourne alors dans le sens inverse des aiguilles d'une montre entrainant avec elle à l'encontre du ressort 24, la surface d'arrêt 23 vers une position à peu près horizontale. En s'effaçant, la surface d'arrêt 23 laisse passer le premier fruit, une fois que le cadre mobile 14 a atteint sa position haute, le ressort 24 sollicite la surface d'arrêt 23 vers sa position de repos sensiblement verticale grâce à la roue libre 21, bloquant ainsi le deuxième fruit. Le premier fruit poursuit alors sa course sur le plan incliné 2, entre en contact avec la pellicule 3, se laisse envelopper par celle-ci, puis vient en butée contre le volet oscillant 6 qui se trouve alors parallèle à l'anneau. La came 31 poursuivant sa course actionne alors le volet 6 par l'intermédiaire de la tringlerie 29, 27, 28. Le volet 6 bascule alors pour laisser passer le premier fruit enrobé de la pellicule 3. Avec le copolymère d'éthylène on obtient une pellicule d'une épaisseur de l'ordre de 5 10-3 à 2 x 10-² mm. La came 31 agit de nouveau sur le bras 14d de sorte que les anneaux 4 replongent dans le bain 11 tandis que la tringlerie 29, 27, 28 fait remonter le volet oscillant 6 dans sa position verticale. Le cycle se répète alors et ce pour tous les canaux.

Grâce au procédé de l'invention, les produits reçoivent comme une deuxième peau protectrice éliminable avant la consommation. On réduit ainsi les risques de pourrissement dans le cas des fruits et légumes, ainsi que les risques de contamination par manipulation et par contact mutuel. De plus, la perte en eau est fortement réduite et la fraicheur des produits est gardée quasiment intacte ce qui permet de conserver les fruits avant consommation pendant beaucoup plus longtemps sans empêcher pour autant la respiration du produit.

En outre, contrairement à l'enrobage par pulvérisation, la pellicule déposée par le procédé suivant l'invention peut être retirée complètement par « épluchage •.

Le polyéthylène utilisé est très perméable au gaz et peu imperméable à l'eau, et si l'on revêt pellicule de matière plastique d'une couche de cire imperméable au gaz par un procédé classique, on obtient une double étanchéité. Dans le cas de fruits, où un retard de mûrissement est demandé, cette association est très intéressante.

Les deux couches peuvent être retirées en même temps.

Bien entendu, l'invention n'est pas limitée au mode de réalisation qui vient d'être décrit et des modifications peuvent y être apportées.

Par exemple, les moyens d'arrêt des produits peuvent être commandés par une cellule photo- électrique.

Le cadre mobile 14 peut être supprimé et remplacé par un dispositif automatique de plongée des anneaux 4 dans le bain 11. Les anneaux 4 peuvent d'ailleurs être remplacés par des montures en U.

Un autre avantage du procédé suivant l'invention réside dans le fait qu'un produit de conservation fongicide et/ou anti-oxydant peut être mélangé à la matière plastique par addition dans le bain, ce produit pouvant lui aussi être retiré dans sa totalité lors du retrait de la pellicule d'enrobage à l'exception de traces ayant migré sur la peau du produit.

Dans l'exemple qui vient d'être décrit, la matière plastique du bain est un copolymère d'éthylène.

Comme produits de conservation, on peut citer par exemple, le thiabendazole comme fongicide et l'éthoxyquine comme antioxydant.

On peut également employer comme produit d'enrobage du polyéthylène pur et des autres copolymères à base d'ethylène ainsi que d'autres matières plastiques ayant une caractéristique de perméabilité similaire.

En ce qui concerne les produits de conservation à incorporer à la pellicule protectrice déposée, conformément au procédé de l'invention, il est avantageux de disperser ces produits dans la masse en fusion à partir de laquelle sont préparés les granulés qui vont servir à constituer le bain de matière d'enrobage liquide.

Ces produits peuvent également être ajoutés dans le bain juste avant l'application sur les produits à enrober.

L'invention qui vient d'être décrite est considérée comme étant appliquée à l'enrobage de fruits et légumes.

On conçoit cependant qu'elle peut être utilisée pour le dépôt d'une pellicule de protection sur d'autres produits non alimentaires tels que des pièces mécaniques.

## Revendications

1. Procédé d'enrobage de produits (1) dans une pellicule (3) en matière plastique, du type dans lequel on forme une pellicule (3) de matière plastique liquide sur des moyens de support (4), on amène par un déplacement relatif un produit (1) et la pellicule (3) en contact l'un avec l'autre, ladite pellicule (3) se déformant sous l'action du produit (1) de façon à s'appliquer progressivement et à former un enrobage sur ce produit, caractérisé en ce qu'on forme la pellicule (3) en matière plastique par plongée des moyens de support (4) dans un bain (11) de matière plastique liquide puis par retrait desdits moyens de support (4) hors du bain (11).

2. Procédé d'enrobage selon la revendication 1, caractérisé en ce que le produit est choisi parmi les fruits et légumes.

3. Procédé d'enrobage selon la revendication 1 ou la revendication 2, caractérisé en ce que le bain (11) de matière plastique est un bain de polyéthylène fondu.

4. Procédé selon les revendications 1 ou 2, caractérisé en ce que le bain (11) est un bain d'un copolymère d'éthylène fondu.

5. Procédé selon la revendication 1, caractérisé en ce que l'on forme une pellicule ayant une épaisseur de 5 · 10-3 à 2 · 10-² mm.

6. Procédé d'enrobage selon l'une quelconque des revendications 1 à 5, caractérisé en ce que pour amener le produit (1) et la pellicule (3) en contact, le produit (1) est déplacé par rapport à la pellicule.

7. Procédé d'enrobage-selon l'une quelconque des revendications 1 à 6, caractérisé en ce qu'après l'enrobage du produit (1) par la pellicule en matière plastique (3), on dépose sur ladite pellicule une couche d'émulsion cireuse formant une pellicule ayant une perméabilité aux gaz inférieure à celle de la matière plastique utilisée.

8. Procédé selon la revendication 6, caractérisé en ce que, on amène ledit produit (1) par déplacement par gravité sur un plan incliné (2), en contact avec ladite pellicule (3) puis avec un volet escamotable (6) disposé sur le trajet du produit (1) immédiatement derrière ladite pellicule (3), puis l'on bascule progressivement ledit volet escamotable (6) de façon à obtenir un enrobage progressif et finalement complet du produit après le passage complet du produit à travers lesdits moyens de support.

9. Procédé selon la revendication 8, caractérisé en ce que le produit (1) est choisi parmi les fruits et légumes et se déplace par roulement sur le plan incliné (2).

10. Machine d'enrobage de produits, notamment de fruits ou légumes, destinée à la mise en oeuvre du procédé selon la revendication 1 ou la revendication 2, comprenant au moins un support (4) des moyens pour former une pellicule liquide (3) de matière plastique d'enrobage sur ledit support (4) et des moyens (2) de mise en contact des produits avec la pellicule (3) de matière plastique liquide, caractérisée en ce que les moyens pour former la pellicule (3) de matière plastique comprennent un bac (9) contenant un bain (11) de matière plastique fondue et des moyens (14) pour tremper ledit support (4) dans ledit bain (11) et pour retirer dudit bain ledit support sur lequel est formée ladite pellicule (3).

11. Machine selon la revendication 10, caractérisée en ce que les moyens (2) de mise en contact des produits (1) avec la pellicule (3) de matière plastique liquide comprennent une surface inclinée sur laquelle les produits se déplacent successivement par gravité de façon à passer à travers ledit support, et en ce que la machine comprend en outre un volet escamotable (6) disposé sur le trajet desdits produits (1) immédiatement derrière la pellicule (3) et des moyens pour basculer ledit volet escamotable (6) pour permettre le passage des produits (1) à travers ledit support (4).

12. Machine suivant la revendication 9, caractérisée en ce que ledit volet escamotable (6) est recouvert d'un matériau anti-adhésif.

13. Machine suivant la revendication 9 ou la revendication 10, caractérisée en ce que lesdits moyens de mise en contact comprennent un plan incliné (2) formé d'au moins un canal (8) en forme de V destiné à assurer l'acheminement des produits (1) jusqu'à l'emplacement du support (4) de ladite pellicule d'enrobage (3).

## Claims

1. A method for wrapping products (1) in a film (3) of plastics material, of the type in which a film (3) of liquid plastics material is formed on support means (4), a product (1) and the film (3) are brought by a relative displacement into contact with each other, said film (3) being deformed under the action of the product (1) so as to be progressively applied and form a wrapping on this product, characterised in that the film (3) of plastics material is formed by plunging the support means (4) into a bath (11) of liquid plastics material and then by withdrawing said support means (4) from the bath (11).

2. A wrapping method according to claim 1, characterised in that the product is selected from fruits and vegetables.

3. A wrapping method according to claim 1 or claim 2, characterised in that the bath (11) of plastics material is a bath of molten polyethylene.

4. A method according to claim 1 or 2, characterised in that the bath (11) is a bath of a molten ethylene copolymer.

5. A method according to claim 1, characterised in that there is formed a film having a thickness of 5 10-.'3 to 2 10-2 mm.

6. A wrapping method according to any one of the claims 1 to 5, characterised in that the product (1) and the film (3) are brought into contact by displacing the product (1) relative to the film.

7. A wrapping method according to any one of the claims 1 to 6, characterised in that, after the wrapping of the product (1) in the film of plastics material (3) a layer of waxy emulsion forming a film having a permeability to the gases which is lower than that of the plastics material employed is deposited on said film.

8. A method according to claim 6, characterised in that said product (1) is brought by a displacement under the effect of gravity onto an inclined plane (2) into contact with said film (3) and then with a retractable flap (6) disposed in the path of the product (1) immediately behind said film (3) and then said retractable flap (6) is progressively pivoted so as to obtain a progressive and finally complete wrapping of the product after the complete passage of the product through said support means.

9. A method according to claim 8, characterised in that the product (1) is chosen from fruits and vegetables and is displaced by rolling on the inclined plane (2).

10. A machine for wrapping products, in particular fruits or vegetables, adapted to carry out the process according to claim 1 or claim 2, comprising at least one support (4) means for forming a liquid film (3) of wrapping plastics material on said support (4) and means (2) for putting products in contact with the film (3) of liquid plastics material, characterised in that the means for forming the film (3) of plastics material comprise a tank (9) containing a bath (11) of molten plastics material and means (14) for plunging said support (4) into said bath (11) and for withdrawing from said bath said support on which said film (3) is formed.

11. A machine according to claim 10, characterised in that the means (2) for putting products (1) in contact with the film (3) of liquid plastics material comprise an inclined surface on which the products are displaced in succession by the effect of gravity so as to pass through said support, and the machine further comprises a retractable flap (6) disposed in the path of said product (1) immediately behind the film (3) and means for pivoting said retractable flap (6) to permit the passage of the product (1) through said support (4).

12. A machine according to claim 9, characterised in that said retractable flap (6) is covered with an antiadhesive material.

13. A machine according to claim 9 or claim 10, characterised in that said means for putting into contact comprise an inclined plane (2) formed by at least one V-shaped channel (8) adapted to convey the products (1) to the place of the support (4) of said wrapping film (3).

## Patentansprüche

1. Verfahren zur Ummantelung von Produkten (1) mit einer Haut (3) aus Kunststoff, bei welchem eine Haut (3) aus flüssigem Kunststoff auf Trägermitteln (4) ausgebildet wird, ein Produkt (1) und die Haut (3) über eine Relativverlagerung miteinander in Berührung geführt werden, wobei sich die Haut (3) unter der Einwirkung des Produkts (1) verformt und sich dabei zunehmend an dem Produkt anlegt und eine Ummantelung auf dem Produkt ausbildet, dadurch gekennzeichnet, daß die Haut (3) aus Kunststoff durch Eintauchen der Trägermittel (4) in ein Bad (11) aus flüssigem Kunststoff und nachfolgendes Herausziehen der Trägermittel (4) aus dem Bad (11) ausgebildet wird.

2. Ummantelungsverfahren nach Anspruch 1, dadurch gekennzeichnet, daß das Produkt unter Obst und Gemüse ausgewählt wird,

3. Ummantelungsverfahren nach Anspruch 1 oder 2, dadurch gekennzeichnet, daß das Bad (11) aus Kunststoff ein Bad aus geschmolzenem Polyethylen ist.

4. Verfahren nach Anspruch 1 oder 2, dadurch gekennzeichnet, daß das Bad (11) ein Bad eines geschmolzenen Ethylen-Copolymers ist.

5. Verfahren nach Anspruch 1, dadurch gekennzeichnet, daß eine Haut mit einer Dicke von 5 - 10-3 bis 2 - 10-² mm ausgebildet wird.

6. Ummantelungsverfahren nach irgendeinem der Ansprüche 1 bis 5, dadurch gekennzeichnet, daß für das In-Berührung-Führen des Produkts (1) und der Haut (3) das Produkt (1) bezüglich der Haut verlagert wird.

7. Ummantelungsverfahren nach irgendeinem der Ansprüche 1 bis 6, dadurch gekennzeichnet, daß nach dem Ummanteln des Produkts (1) mit der Haut aus Kunststoff (3) auf der Haut eine Schicht einer wachsartigen Emulsion abgeschieden wird, welche eine Haut bildet, die eine geringere Gasdurchlässigkeit als der verwendete Kunststoff hat.

8. Verfahren nach Anspruch 6, dadurch gekennzeichnet, daß das Produkt (1) durch Verlagerung durch die Schwerkraft auf einer schiefen Ebene (2) in Berührung mit der Haut (3) und dann mit einer unmittelbar hinter der Haut (3) in der Bewegungsbahn des Produkts (1) angeordneten einziehbaren Klappe (6) in Berührung gebracht wird, wonach die einziehbare Klappe (6) zunehmend gekippt wird dergestalt, daß eine zunehmende und, nachdem das Produkt die Trägermittel vollständig durchlaufen hat schließlich vollständige Ummantelung des Produkts erreicht wird.

9. Verfahren nach Anspruch 8, dadurch gekennzeichnet, daß das Produkt (1) unter Obst und Gemüse ausgewählt ist und sich durch Rollen auf der schiefen Ebene (2) verlagert.

10. Vorrichtung zur Ummantelung von Produkten, insbesondere von Obst und Gemüse, zur Durchführung des Verfahrens nach Anspruch 1 oder 2 mit mindestens einem Träger (4), Mitteln zur Ausbildung einer flüssigen Haut (3) aus Ummantelungskunststoff auf dem Träger (4), und Mitteln (2) für ein In-Berührung-Bringen der Produkte mit der Haut (3) aus flüssigem Kunststoff, dadurch gekennzeichnet, daß die Mittel zur Ausbildung der Haut (3) aus Kunststoff einen ein Bad (11) aus geschmolzenem Kunststoff enthaltenden Behälter (9) und Mittel (14) zum Eintauchen des Trägers (4) in das Bad (11) und zum Herausziehen des Trägers, auf welchem die Haut (3) ausgebildet ist, aus dem Bad umfassen.

11. Vorrichtung nach Anspruch 10, dadurch gekennzeichnet, daß die Mittel (2) zum In-Berührung-Bringen der Produkte (1) mit der Haut (3) mit flüssigem Kunststoff eine geneigte Fläche umfassen, auf welcher sich die Produkte durch Schwerkraft nacheinander so verlagern, daß sie durch den Träger laufen, und daß die Vorrichtung ferner eine einziehbare Klappe (6), welche in der Bewegungsbahn der. Produkte (1) unmittelbar hinter der Haut (3) angeordnet ist, und Mittel zum Kippen der einziehbaren Klappe (6), damit die Produkte (1) durch den Träger (4) treten können, umfaßt.

12. Vorrichtung nach Anspruch 9, dadurch gekennzeichnet, daß die einziehbare Klappe (6) mit einem Antiklebemittel bedeckt ist.

13. Vorrichtung nach Anspruch 9 oder 10, dadurch gekennzeichnet, daß die Mittel zum In-Berührung-Bringen eine schiefe Ebene (2) umfassen, welche mit wenigstens einer V-förmigen Rinne (8) ausgebildet ist, welche die Führung der Produkte (1) bis zum Standort des Trägers (4) für die Ummantelungshaut (3) gewährleisten soll.
